# EUROPÄISCHE PATENTSCHRIFT

(11) **EP 3 011 845 B1**
(45) Veröffentlichungstag und Bekanntmachung des Hinweises auf die Patenterteilung: **12.03.2025**
(21) Anmeldenummer: 15191004.9
(22) Anmeldetag: 22.10.2015
(51) Int. Cl.: A24C 5/354, A24C 5/358, A24C 5/352, B65B 19/04

(54) **ANORDNUNG UND VERFAHREN ZUM FÖRDERN EINES AUS STABFÖRMIGEN ARTIKELN DER TABAK VERARBEITENDEN INDUSTRIE GEBILDETEN PRODUKTMASSENSTROMS**
ARRANGEMENT AND METHOD FOR CONVEYING A PRODUCT MASS FLOW FORMED FROM ROD-SHAPED ARTICLES OF THE TOBACCO PROCESSING INDUSTRY
AGENCEMENT ET PROCEDE D'ACHEMINEMENT D'UN FLUX MASSIQUE DE PRODUITS FORME D'ARTICLES EN FORME DE TIGE DE L'INDUSTRIE DE TRANSFORMATION DU TABAC

(30) Priorität: 24.10.2014 DE 102014115532; 13.11.2014 DE 102014116578
(43) Veröffentlichungstag der Anmeldung: 27.04.2016
(73) Patentinhaber: Körber Technologies GmbH, 21033 Hamburg (DE)
(72) Erfinder: Busse-Riepshoff, Uwe, 21244 Buchholz (DE); Budny, Piotr, 21035 Hamburg (DE); Kreysern, Jan, 37120 Bovenden (DE); Tracht, Knut, 21493 Schwarzenbek (DE); Putzke, Ronald, 21493 Schwarzenbek (DE)
(74) Vertreter: Stork Bamberger Patentanwälte PartmbB

(56) Entgegenhaltungen:
- DE-A1- 1 432 733
- DE-A1- 10 051 790
- DE-B- 1 263 564
- DE-C- 450 897
- GB-A- 1 455 257

## Beschreibung

Die Erfindung betrifft eine Anordnung, ausgebildet und eingerichtet zum Fördern eines aus stabförmigen Artikeln der Tabak verarbeitenden Industrie gebildeten Produktmassenstroms unter Beibehaltung der ursprünglichen Struktur und des ursprünglichen Querschnitts des zugeführten Produktmassenstroms, umfassend ein erstes kontinuierlich und umlaufend angetriebenes Förderelement zum Fördern des Produktmassenstroms in vorzugsweise horizontaler oder leicht geneigter Transportrichtung T bzw. T_{R}, ein zweites kontinuierlich und umlaufend angetriebenes Förderelement zum Fördern von Behältern in horizontaler Transportrichtung T bzw. T_{R}, wobei die beiden Förderelemente im Wesentlichen die gleiche Förderrichtung aufweisen und das zweite Förderelement zum Fördern der Behälter in einer Transportebene E_{U} unterhalb der Transportebene E_{O} des ersten Förderelementes zum Fördern des Produktmassenstroms angeordnet ist, mehrere diskrete Behälter zum Aufnehmen oder Abgeben von Portionen des Produktmassenstroms, und einen durch eine Oberführung und eine Unterführung gebildeten Kanal zum Leiten des Produktmassenstroms aus der Transportebene E_{O} in die Transportebene E_{U} oder umgekehrt.

Des Weiteren betrifft die Erfindung ein Verfahren zum Fördern eines aus stabförmigen Artikeln der Tabak verarbeitenden Industrie gebildeten Produktmassenstroms unter Beibehaltung der ursprünglichen Struktur und des ursprünglichen Querschnitts des zugeführten Produktmassenstroms insbesondere mit einer Anordnung nach einem oder mehreren der Ansprüche 1 bis 14, mit den Schritten: kontinuierliches Fördern eines Produktmassenstroms in vorzugsweise horizontaler oder leicht geneigter Transportrichtung T auf einem ersten Förderelement in der Transportebene E_{O}, kontinuierliches Fördern von Behältern in horizontaler Transportrichtung T auf einem zweiten Förderelement in der Transportebene E_{U} unterhalb des Produktmassenstroms und mit im Wesentlichen gleicher Förderrichtung wie der Produktmassenstrom.

Derartige Anordnungen und Verfahren kommen in der Tabak verarbeitenden Industrie zum Einsatz. In der Tabak verarbeitenden Industrie, die auch die Verarbeitung, Bearbeitung und Herstellung von nicht Tabak enthaltenden Artikeln umfasst, werden Produktmassenströme aus stabförmigen Artikeln, insbesondere Zigaretten und Filtern, gefördert. Solche üblicherweise mehrschichtigen bzw. mehrlagigen Produktmassenströme werden z.B. am Ausgang von so genannten Makern für Zigaretten oder Filter gebildet. Die stabförmigen Artikel liegen in dem kontinuierlichen Produktmassenstrom mit ihrer Längsachse quer zur Förderrichtung. Diese Produktmassenströme oder Teile davon sollen zum Zwecke der Entkopplung nachgeschalteter Prozesse aus der Anordnung ausgeschleust, zwischengespeichert und wieder eingeschleust werden. Dazu wird der Produktmassenstrom portionsweise in Behälter gefüllt, welche später wieder entleert werden können.

Solche Anordnungen sind unter dem Begriff RTS ("Rod Transfer System") bekannt und dienen dazu, stabförmige Artikel, also z.B. Zigaretten, Filter, Filterstäbe und dergleichen, in einem mehrlagigen Massenstrom von einer ersten Station, z.B. einer Herstellungsmaschine für Zigaretten, zu einer zweiten Station, z.B. einer Packmaschine zu transportieren. Dabei kann es notwendig oder gewünscht sein, den Produktmassenstrom oder Teile davon vor dem Transport an die Zielstation zunächst auszuschleusen oder temporär zu entnehmen, um z.B. bestimmte Bearbeitungsschritte (z.B. Aushärten, Trocknen oder dergleichen) auszuführen und/oder um temporäre oder dauerhafte Leistungsunterschiede zwischen einer Herstellungsmaschine und einer Weiterverarbeitungsmaschine auszugleichen. Dazu werden der Anordnung bisher z.B. so genannte Schragenfüller und/oder Schragenentleerer zugeordnet. Bei bekannten Anordnungen werden die stabförmigen Artikel aus dem Produktmassenstrom über die Schragenfüller ausgeschleust und in Schragen gefüllt. Das Zurückführen der Artikel aus den Schragen in die Anordnung erfolgt entsprechend über die Schragenentleerer. Solche Lösungen erfordern zum einen erheblichen Bauraum und weisen entsprechend einen großen Footprint auf. Des Weiteren sind die Artikel durch das Umlagern erheblichen Belastungen ausgesetzt. Durch das Befüllen oder Entleeren der Schragen auch über Kopf kann es weiterhin zu so genannten Querfliegern kommen, die den Transportprozess mindestens beeinträchtigen, wenn nicht zu einer Unterbrechung führen.

Aus der GB 2 008 526 A ist eine Anordnung bekannt, bei der der Produktmassenstrom direkt in Behälter gefüllt wird bzw. aus den Artikeln der Produktmassenstrom gebildet wird. Dabei wird der Produktmassenstrom beim Transport durch die Anordnung aber quasi aufgelöst. Betrachtet man das Transportieren vom Produktmassenstrom in Richtung der zu füllenden Behälter, verändert sich die Höhe des Produktmassenstroms, die so genannte Stackhöhe, beim Übergang vom Produktmassenstrom in die Behälter um ein Mehrfaches. Mit anderen Worten liegen in den Behältern wesentlich mehr Artikel übereinander als im Produktmassenstrom. In umgekehrter Transportrichtung reduziert sich die Stackhöhe um ein Mehrfaches. Die Artikel werden damit durch das Umlagern einerseits und durch die hohe Stapelung in den Behältern große einer hohen Belastung ausgesetzt. Da in den hier verwendeten Behältern viele Artikel übereinander liegen und die Behälter prozessbedingt auf der Vorderseite offen sind, besteht das Risiko, dass bei manueller oder automatischer Handhabung dieser Behälter einzelne Artikel herausrutschen und anschließend vorstehen oder sogar herausfallen.

Die bestehenden Anordnungen und Verfahren weisen somit den Nachteil auf, dass die Artikel zum Portionieren, also dem Befüllen der Behälter, bzw. zur erneuten Bildung des Produktmassenstroms, also beim Entleeren der Behälter, teilweise mehrfach umgelagert werden müssen. Das bedeutet, dass die Artikel erheblichen Belastungen ausgesetzt sind. Ein weiterer Nachteil besteht darin, dass die Artikel beim Umlagern einer Fallhöhe ausgesetzt sind und/oder hohe Beschleunigungen und Kräfte auf die Artikel wirken.

Der Erfindung liegt demnach die Aufgabe zugrunde, eine einfache und kostengünstige Anordnung zu schaffen, mittels der eine artikelschonende Förderung eines Produktmassenstroms gewährleistet ist. Die Aufgabe besteht weiterhin darin, ein entsprechendes Verfahren vorzuschlagen.

Ein Produktmassenstrom im Sinne dieser Anmeldung besteht aus einer Mehrzahl von queraxial geförderten stabförmigen Gegenständen, wobei stets wenigstens drei stabförmige Artikel in einem losen Verband einander berührend, insbesondere abstandsfrei, und sich zumindest teilweise überdeckend in vertikaler Richtung übereinander liegen. Ein Produktmassenstrom ist weiterhin dadurch gekennzeichnet, dass die queraxial geförderten stabförmigen Artikel sich untereinander berühren, insbesondere über ihre jeweilige Mantelfläche zumindest in linienförmigem Kontakt stehen. Ein Produktmassenstrom zeichnet sich insbesondere bei kurvenfreier Förderung dadurch aus, dass die queraxial geförderten stabförmigen Artikel ohne Relativbewegung untereinander in einem hexagonalen Verband von wenigstens drei Lagen bewegt werden. Bei einem Produktmassenstrom sind zu jeder Zeit die stabförmigen Artikel in mehreren horizontalen Lagen übereinander angeordnet, insbesondere unter Umfangskontakt der stabförmigen Artikel.

Diese Aufgabe wird zunächst durch die eingangs genannte Anordnung dadurch gelöst, dass der Kanal und die Behälter derart konstruktiv aufeinander abgestimmt sind, dass das Befüllen oder Entleeren der Behälter während des kontinuierlichen Transports von Behältern und Produktmassenstrom gewährleistet ist, wobei die Behälter durch einen aus zwei Seitenwänden und zwei in Transportrichtung T bzw. T_{R} weisenden Stirnwänden gebildeten Grundkörper sowie eine Bodenwand zur Bildung eines Aufnahmeraums für die stabförmigen Artikel gekennzeichnet sind, wobei die Stirnwände mindestens teilweise offen ausgebildet sind, nämlich geschlitzt, und wobei die Unterführung als geschlitztes Leitelement ausgebildet ist und sich bis in den Bereich einer Bodenwand des Behälters erstreckt, wobei die schlitzartige Ausbildung des Leitelementes zur schlitzartigen Ausbildung der in Transportrichtung T bzw. T_{R} weisenden Stirnwände des Behälters korrespondiert, derart, dass ein kollisionsfreies Fördern der Behälter durch das Leitelement gewährleistet ist. Unter Beibehaltung der ursprünglichen Struktur und des ursprünglichen Querschnitts bedeutet selbstverständlich, dass auch eine im Wesentlichen gleiche Struktur und ein im Wesentlichen gleicher Querschnitt mit eingeschlossen sind, da Produktmassenströme üblicherweise beim Transport geringfügigen Veränderungen ausgesetzt sein können. Eine Identische Struktur und ein identischer Querschnitt können naturgemäß nicht erreicht werden. Das Beibehalten bezieht sich des Weiteren darauf, dass der kontinuierliche Produktmassenstrom mindestens eingangsseitig beim ersten Förderelement und der portionierte/diskretisierte Produktmassenstrom in den Behältern ausgangsseitig beim zweiten Förderelement gleich sind. Anders ausgedrückt bilden die mit Artikeln gefüllten Behälter den zugeführten kontinuierlichen Produktmassenstrom ab, mit Ausnahme der diskreten Teilung des Produktmassenstroms durch Stirnwände der Behälter. Im Zusammenhang mit der erfindungsgemäßen Lösung bedeutet Struktur, dass die Lage, die Packungsdichte, die Packhöhe, die Ausrichtung der Artikel sowie die lagenweise Anordnung als Artikelgebinde loser Artikel grundsätzlich bestehen bleibt.

Diskrete Behälter beschreiben in diesem Zusammenhang solche Behälter, die den Produktmassenstrom zunächst nur unterteilen, letztlich aber noch in seiner Struktur, Form und Größe, lediglich durch Wände des Behälters unterteilt, beibehalten. Diese Behälter, die jeweils einen Abschnitt des Produktmassenstroms nachbilden, können entnommen, gespeichert, und anschließend wieder zu der ursprünglichen Produktmassenstromform zusammengesetzt werden, und zwar ohne Umlagern der einzelnen Artikel. Dadurch, dass der Produktmassenstrom in der Struktur, also insbesondere auch in seiner der Formation bzw. des Verbandes, und in seinem Querschnitt beibehalten wird, ist auch die Belastung auf die einzelnen Artikel insbesondere in den Behältern reduziert. Mit dem Begriff "in vorzugsweise horizontaler oder leicht geneigter Transportrichtung" bezogen auf den Produktmassenstrom ist eine im Wesentlichen horizontale Transportrichtung sowie eine Transportrichtung in einem Winkel kleiner 45° gemeint. Mit der erfindungsgemäßen Lösung kann auf so genannte Prozessspeicher zum Speichern/Puffern des Produktmassenstroms während des Behälterwechsels verzichtet werden. Die erfindungsgemäße Anordnung ist zusätzlich zur artikelschonenden Förderung/Portionierung auch einfach sowie platzsparend und kostengünstig aufgebaut. Da der Produktmassenstrom erfindungsgemäß ohne wesentliche Umlagerungen bei gleichbleibender Stackhöhe in die Behälter fließt, ist eine für die Produktverfolgung und das FiFo-Prinzip günstige höhere Granularität im Vergleich zu Schragen basierten Systemen gegeben. Bei der erfindungsgemäßen Ausführungsform der Unterführung z.B. als einfach oder mehrfach geschlitztes Blech und der passenden Ausbildung der Stirnwände ragt die Unterführung rampenartig in den Förderweg der Behälter, die aber aufgrund der schlitzartigen Ausbildung der Stirnwände des Behälters quasi durch die Unterführung hindurch fahren können. Der aus dem Kanal strömende Produktmassenstrom wird durch die Unterführung schonend ohne jede Fallhöhe direkt auf der Bodenwand des Behälters abgelegt.

Im Vordergrund der Erfindung steht das Diskretisieren/Portionieren des Produktmassenstroms unter Beibehaltung der ursprünglichen Struktur und des ursprünglichen Querschnitts. Das Fördern der Artikel innerhalb der Anordnung kann aber auch in umgekehrter erfolgen. Anders ausgedrückt ist das Befüllen der diskreten Behälter durch Umkehr der Förderrichtung der beiden Förderelemente auch reversibel, so dass die Anordnung mit der Entleerung der Behälter zur Bildung eines kontinuierlichen Produktmassenstroms führt.

In einer zweckmäßigen Weiterbildung der Erfindung sind die Fördergeschwindigkeiten der beiden Förderelemente und deren Geschwindigkeitsvektoren im Wesentlichen gleich. Damit ist eine gleichmäßige und schonende Befüllung der Behälter während des Transports des Produktmassenstroms einerseits und der Behälter andererseits gewährleistet.

Vorteilhafterweise sind die Behälter bündig aneinander liegend in Transportrichtung T bzw. T_{R} hintereinander angeordnet. Durch das bündige Aneinanderliegen der Behälter kann der Produktmassenstrom äußerst schonend quasi ohne Veränderung seiner Struktur und seines Querschnitts in die Behälter eingelegt werden.

In einer bevorzugten Weiterbildung der Erfindung sind das zweite Förderelement zum Fördern der Behälter und/oder das erste Förderelement zum Fördern des Produktmassenstroms in ihren Fördergeschwindigkeiten und Förderrichtungen steuer- und/oder regelbar. Diese Ausbildung eignet sich besonders dazu, die durch die in den Produktmassenstrom ragenden oder eintauchenden Stirnwände der Behälter verursachte Volumenänderung im Produktmassenstrom zu kompensieren, indem z.B. das untere Förderelement zum Fördern der Behälter zumindest beim tatsächlichen Befüllvorgang geringfügig schneller angetrieben wird als das obere Förderelement zum Fördern des Produktmassenstromes. Mit dieser Weiterbildung kann letztlich auch eine Transformation der Stackhöhe erreicht werden, wenn das Füllniveau in den Behältern nicht identisch mit der Stackhöhe des zugeführten Produktmassenstroms sein soll. Vorteilhafterweise sind im Bereich des ersten Förderelementes zum Fördern des Produktmassenstroms, vorzugsweise im Bereich der Oberführung, Detektionsmittel zum Detektieren des Volumenstroms angeordnet. Damit lässt sich das Fördern und/oder Diskretisieren bzw. Portionieren und/oder Bilden des Produktmassenstroms noch besser steuern. Insbesondere können die Informationen des Sensors zur Steuerung der Fördergeschwindigkeiten der Förderelemente verwendet werden.

In einer bevorzugten Weiterbildung der Erfindung ist die Oberführung wahlweise als feste Führung oder als feste Führung mit einer ausgangsseitig gelenkigen Klappe oder als feste Führung mit einem ausgangsseitig flexiblen Element oder als antreibbare Kette ausgebildet. Damit wird der Produktmassenstrom insbesondere beim Übergang von der oberen Transportebene E_{O} in die unteren Transportebene E_{U} schonend geführt. Durch die geometrische Ausgestaltung und/oder das Gewicht der Oberführung kann des Weiteren auch das Füllniveau der Behälter gesteuert werden.

Vorteilhafterweise sind dem Förderelement zum Fördern der Behälter Mittel zum Ausüben einer Relativbewegung zwischen einer Bodenwand des Behälters und dem durch Seitenwände und Stirnwände gebildeten Grundkörper des Behälters zugeordnet. Dadurch können die Artikel des Produktmassenstromes quasi abgeholt werden, ohne dass die Artikel einer Fallhöhe ausgesetzt sind. Durch die Relativbewegung kann der Produktmassenstrom auf einfache Weise diskretisiert/portioniert werden, indem die Stirnwände der Behälter in den Produktmassenstrom eintauchen.

In einer erfindungsgemäßen Weiterbildung der vorgenannten Ausführungsform ist das Mittel zum Absenken der Bodenwand des Behälters relativ zum Grundkörper ausgebildet und eingerichtet. Mit dieser Ausbildung können die Grundkörper ausschließlich horizontal weiter gefördert werden, während das Befüllen der Behälter durch das allmähliche Absenken der Bodenwand erfolgt. Der Vorgang ist mit dieser Ausführungsform besonders gut reversibel auszuüben.

In einer weiteren erfindungsgemäßen Weiterbildung der vorgenannten Ausführungsform ist das Mittel zum Anheben des Grundkörpers relativ zur Bodenwand ausgebildet und eingerichtet. Bei dieser Ausführung werden die Grundkörper der Behälter allmählich angehoben, während die Bodenwand ausschließlich horizontal weiter gefördert wird. Dies führt zu einer besonders gleichmäßigen Befüllung der Behälter.

Vorzugsweise entspricht die Höhe des Behälters bzw. des Aufnahmeraums im Wesentlichen der Höhe des zu portionierenden bzw. des zu bildenden Produktmassenstroms, nämlich insbesondere 80-120mm. Ein solcher Behälter, der insbesondere an die vorgenannte Anordnung angepasst ist, ermöglicht das Diskretisieren/Portionieren des Produktmassenstroms mit einer gleichbleibenden Stackhöhe. Solche auf fünf Seiten mindestens teilweise geschlossenen Behälter ermöglichen einen hochdynamischen Transport, ohne dass Artikel verrutschen. Des Weiteren ermöglicht der erfindungsgemäße Behälter eine einfache Kapselung, wodurch die Lagerfähigkeit der Artikel verbessert wird. Die Behälter können im Leerzustand durch die genannte Ausbildung auch über Kopf gelagert werden, wodurch die Kontamination verhindert wird. Dadurch, dass der erfindungsgemäße Behälter seitlich und von unten geschlossen ist, also ausschließlich auf der Oberseite offen ist, wird das Vorstehen oder Herausfallen der Artikel verhindert und die Verfahrenssicherheit verbessert. Durch den geschlossenen Aufbau können die Behälter zudem beim automatischen Handling mit wesentlich höheren Beschleunigungen transportiert werden.

In einer bevorzugten Weiterbildung ist die Bodenwand relativ zum Grundkörper entlang von Führungen bewegbar ausgebildet.

Eine zweckmäßige Weiterbildung zeichnet sich dadurch aus, dass die Behälter vertikal stapelbar ausgebildet sind. Dadurch sind eine platzsparende Lagerung und insbesondere auch ein Blockhandling gewährleistet.

Zweckmäßigerweise ist mindestens eine der Seitenwände mindestens teilweise transparent ausgebildet. Damit wird die Überwachung der Diskretisierung durch eine Bedienperson und/oder optische Überwachungssysteme verbessert. Es kann zudem vorgesehen sein, dass die Anzahl und/oder die Qualität der stabförmigen Artikel mittels einer optischen Aufnahmeeinrichtung erfasst wird.

In einer besonders bevorzugten Weiterbildung sind die beiden Stirnwände unterschiedlich hoch ausgebildet und der kürzeren Stirnwand ist am freien Ende eine Leithilfe zugeordnet. Diese Ausführung, bei der die Leithilfe vorzugsweise geringfügig höher steht als die längere Stirnwand, unterstützt das reibungslose und schonende Befüllen der Behälter, indem direkt auf die freien, nach oben in Richtung des Produktmassenstroms weisenden Kanten geleitete Artikel in den Aufnahmeraum des jeweiligen Behälters geleitet werden.

Die Aufgabe wird auch durch ein Verfahren gelöst, das durch die Schritte: Befüllen der diskreten Behälter während des kontinuierlichen Transports von Behältern und Produktmassenstrom über einen Kanal, der die obere Transportebene E_{O} mit der unteren Transportebene E_{U} verbindet, gekennzeichnet ist, so dass in Transportrichtung T der Produktmassenstrom in vorgebbare gleich große Portionen aufgeteilt und in die diskreten Behälter gefüllt wird, wobei zum Diskretisieren bzw. Portionieren des kontinuierlichen Produktmassenstroms die leeren Behälter während der Förderung mit dem Produktmassenstrom befüllt werden, indem die Behälter in horizontaler Richtung gefördert, dabei horizontal in den durch den Kanal von der Transportebene E_{O} in die Transportebene E_{U} geführten Produktmassenstrom eintauchen und währenddessen befüllt werden.

In einer nicht beanspruchten Ausführungsform werden zum Diskretisieren bzw. Portionieren des kontinuierlichen Produktmassenstroms die leeren Behälter während der Förderung mit dem Produktmassenstrom befüllt, indem der kontinuierliche Produktmassenstrom durch den Kanal von der Transportebene E_{O} auf die zunächst angehobenen Bodenwände der sich in Transportrichtung T bewegenden Behälter abgelegt und mitgefördert wird, und die Bodenwände dann abgesenkt werden, bis sich die Bodenwände etwa in der unteren Transportebene E_{U} befinden, wobei die Behälter während des Absenkens der Bodenwände weiterhin horizontal gefördert werden.

In einer weiteren nicht beanspruchten Ausführungsform werden zum Diskretisieren bzw. Portionieren des kontinuierlichen Produktmassenstroms die leeren Behälter während der Förderung mit dem Produktmassenstrom befüllt, indem der kontinuierliche Produktmassenstrom durch den Kanal von der Transportebene E_{O} auf die sich in Transportrichtung T bewegenden Bodenwände in der Transportebene E_{U} abgelegt und mitgenommen wird, und dann Grundkörper der Behälter angehoben werden, so dass die Stirnwände des Grundkörpers in den kontinuierlichen und auf der Bodenwand liegenden Produktmassenstrom eintauchen und diesen Diskretisieren bzw. Portionieren.

Die sich aus den vorgenannten Verfahrensschritten ergebenden Vorteile wurden bereits ausführlich im Zusammenhang mit der erfindungsgemäßen Anordnung, die sich insbesondere zur Durchführung des Verfahrens eignet, beschrieben, weshalb zur Vermeidung von Wiederholungen auf die entsprechenden Passagen verwiesen wird. Weitere zweckmäßige und/oder vorteilhafte Merkmale und Weiterbildungen sowie Verfahrensschritte ergeben sich aus den Unteransprüchen sowie der Beschreibung. Besonders bevorzugte Ausführungsformen sowie Verfahrensschritte werden anhand der beigefügten Zeichnung näher erläutert. In der Zeichnung zeigt:
- Fig. 1: eine schematische Darstellung einer ersten Ausführungsform der erfindungsgemäßen Anordnung in Seitenansicht,
- Fig. 2: eine schematische Darstellung eines Behälters, der an die Anordnung gemäß Figur 1 angepasst ist,
- Fig. 3: eine schematische Darstellung einer Unterführung zur Anordnung gemäß Figur 1,
- Fig. 4: eine schematische Darstellung einer weiteren Ausführungsform der erfindungsgemäßen Anordnung in Seitenansicht,
- Fig. 5: eine schematische Darstellung eines Mittels zum Absenken der Bodenwände der Behälter in der Anordnung gemäß Figur 4,
- Fig. 6: eine schematische Darstellung einer weiteren Ausführungsform der erfindungsgemäßen Anordnung in Seitenansicht,
- Fig. 7: eine schematische Darstellung eines Mittels zum Anheben von Grundkörpern der Behälter in der Anordnung gemäß Figur 6,
- Fig. 8: eine stark vergrößerte Darstellung eines Ausschnitts einer weiteren Ausführungsform des Behälters, und
- Fig. 9: eine vergrößerte Darstellung zur Ausbildung der Stirnwände eines Behälters.

Die in der Zeichnung dargestellten Anordnungen dienen zum Fördern von Zigaretten oder Filtern als stabförmige Artikel. Während des Förderns kann der kontinuierliche Produktmassenstrom in beliebig viele gleiche Portionen in Behältern diskretisiert/portioniert werden. In entsprechender und umgekehrter Weise kann aus den diskretisierten/portionierten Portionen mit denselben Anordnungen auch wieder ein kontinuierlicher Produktmassenstrom gebildet werden. Selbstverständlich können mit den Anordnungen auch andere stabförmige Artikel der Tabak verarbeitenden Industrie gefördert werden.

Die in den Figuren 1, 4 und 6 dargestellten Anordnungen 10 sind zum Fördern eines aus stabförmigen Artikeln 11 der Tabak verarbeitenden Industrie gebildeten Produktmassenstroms 12 ausgebildet und eingerichtet. Die Anordnung 10 umfasst ein erstes kontinuierlich und umlaufend angetriebenes Förderelement 13 zum Fördern des kontinuierlichen Produktmassenstroms 12 in vorzugsweise horizontaler oder leicht geneigter Transportrichtung T bzw. T_{R}, ein zweites kontinuierlich und umlaufend angetriebenes Förderelement 14 zum Fördern von Behältern 15 in horizontaler Transportrichtung T bzw. T_{R}, wobei die beiden Förderelemente 13, 14 im Wesentlichen die gleiche Förderrichtung aufweisen und das zweite Förderelement 14 zum Fördern der Behälter 15 in einer Transportebene E_{U} unterhalb der Transportebene E_{O} des ersten Förderelementes 13 zum Fördern des Produktmassenstroms 12 angeordnet ist. Des Weiteren umfasst die Anordnung 10 mehrere diskrete Behälter 15 zum Aufnehmen oder Abgeben von Portionen 16 des Produktmassenstroms 12 sowie einen durch eine Oberführung 17 und eine Unterführung 18 gebildeten Kanal 19 zum Leiten des kontinuierlichen Produktmassenstroms 12 aus der Transportebene E_{O} in die Transportebene E_{U} oder umgekehrt, wobei der Kanal 19 und die Behälter 15 derart konstruktiv aufeinander abgestimmt sind, dass das Befüllen oder Entleeren der Behälter 15 während des kontinuierlichen Transports von Behältern 15 und Produktmassenstrom 12 gewährleistet ist. Entscheidend bei der erfindungsgemäßen Anordnung 10 ist jeweils, dass sie derart ausgebildet und eingerichtet ist, dass das Fördern des Produktmassenstroms, unabhängig davon, ob als kontinuierlicher Produktmassenstrom 12 auf dem oberen ersten Förderelement 13 oder als ein aus nebeneinander in Behältern 15 liegenden Portionen 16 des Produktmassenstroms 12 gebildeter diskretisierter Produktmassenstrom 20 auf dem unteren zweiten Förderelement 14, unter Beibehaltung der ursprünglichen Struktur und des ursprünglichen Querschnitts des zugeführten kontinuierlichen Produktmassenstroms 12 erfolgt. Beide Produktmassenströme 12, 20 weisen im Wesentlichen die gleiche Struktur, also insbesondere die gleiche Formation bzw. den gleichen Verband, und den gleichen Querschnitt auf, zumindest, wenn der Produktmassenstrom 12 auf dem Förderelement 13 mit dem Produktmassenstrom 20 im Ausgangsbereich des Förderelementes 14 verglichen wird. Optional werden die Struktur und der Querschnitt des zugeführten kontinuierlichen Produktmassenstroms 12 auch durchgängig innerhalb der gesamten Anordnung 10 beibehalten.

Die Fördergeschwindigkeiten der beiden Förderelemente 13, 14 und deren Geschwindigkeitsvektoren sind im Wesentlichen gleich. Das bedeutet, dass die Förderelemente 13, 14 vorzugsweise mit der gleichen Fördergeschwindigkeit und in gleicher Richtung T bzw. T_{R} angetrieben sind, wobei die Transportebenen E_{O} und E_{U} der Förderelemente 13, 14 vorzugsweise horizontal gerichtet und parallel zueinander ausgerichtet sind. Die Fördergeschwindigkeiten können bevorzugt in einem Bereich von +/- 20% variieren, um z.B. aus einem Produktmassenstrom mit einer Stackhöhe von 120mm einen Produktmassenstrom mit einer Stackhöhe von 100mm oder umgekehrt zu bilden. In einer weiteren Ausgestaltung sind das Förderelement 14 zum Fördern der Behälter 15 und/oder das Förderelement 13 zum Fördern des kontinuierlichen Produktmassenstroms 12 in ihren Fördergeschwindigkeiten und Förderrichtungen steuer- und/oder regelbar. Dadurch lässt sich das Füllniveau der Behälter 15 individuell steuern. Weiterhin ermöglicht die Steuer- und/oder Regeleinheit das einfache Umschalten zwischen einem Befüllvorgang der Behälter 15 und einem Entleervorgang der Behälter 15. Die Behälter 15 sind nach einem der Ansprüche 16 bis 21 ausgebildet und eingerichtet und werden im Folgenden näher beschrieben.

Jeder Behälter 15 ist zum Aufnehmen bzw. Abgeben von Portionen 16 eines aus stabförmigen Artikeln 11 der Tabak verarbeitenden Industrie gebildeten Produktmassenstroms 12 ausgebildet und eingerichtet und vorzugsweise an die Anordnung 10 nach einem der Ansprüche 1 bis 11 angepasst. Jeder Behälter 15 umfasst zwei Seitenwände 21, 22, vorzugsweise parallel beabstandet zueinander, und zwei in Transportrichtung T bzw. T_{R} weisende Stirnwände 23, 24. Die Seitenwände 21, 22 und die Stirnwände 23, 24 sind fest miteinander zur Bildung eines Grundkörpers 25 verbunden. Des Weiteren umfasst der Behälter 15 eine Bodenwand 26 zur Bildung eines Aufnahmeraums für die stabförmigen Artikel 11 bzw. Portionen 16 des kontinuierlichen Produktmassenstroms 12 zusammen mit dem Grundkörper 25. Der Grundkörper 25 ist somit nur nach offen vollständig offen. Die Höhe des Behälters 15 bzw. des Aufnahmeraums entspricht im Wesentlichen der Höhe des zu portionierenden bzw. des zu bildenden Produktmassenstroms 12. Damit soll letztlich sichergestellt sein, dass in jedem Behälter 15 nur Portionen enthalten sind, deren Höhe der Stackhöhe des Produktmassenstroms 12 entspricht.

Die Stirnwände 23, 24 des Grundkörpers 25 sind teilweise offen ausgebildet. Das bedeutet in einem Beispiel, dass die Stirnwände 23, 24 in vertikaler Ausrichtung nahezu über die gesamte Höhe geschlitzt ausgebildet sind, derart, dass der Behälter 15 kollisionsfrei durch die Anordnung 10 förderbar ist. Es besteht die Möglichkeit eines einzelnen Schlitzes. In der Ausführungsform gemäß Figur 2 sind zwei Schlitze vorgesehen. Der Figur 8 ist eine weiteren Ausführungsform zu entnehmen, bei der die Stirnwände 23, 24 mehrere Schlitze aufweisen. Die Öffnung der Stirnwände 23, 24 kann auch andere als schlitzförmige Ausnehmungen aufweisen. Die Stirnwände 23, 24 der Grundkörper 25 können korrespondierend zueinander geschlitzt ausgeprägt sein (siehe z.B. Figur 8), so dass sich die Stege einer Stirnwand 23 oder 24 jeweils innerhalb der Schlitze der Stirnwand 24, oder 23 des benachbarten Grundkörpers 25 befinden. Dadurch wird beim Eintauchen der Stirnwände 23, 24 in den Produktmassenstrom 12 weniger Volumen verdrängt, was vorteilhaft bezüglich geringer Umlagerungen und geringer Artikelbeanspruchung ist.

Optional kann die Bodenwand 26 relativ zum Grundkörper 25 vorzugsweise entlang von nicht dargestellten Führungen bewegbar ausgebildet sein. Der Behälter 15 kann eigene Antriebsmittel zum Bewegen der Bodenwand 26 relativ zum Grundkörper 25 aufweisen. Vorzugsweise sind die Antriebsmittel jedoch dem Förderelement 14 zum Fördern der Behälter 15 zugeordnet, wie weiter unten noch beschrieben wird. Die Behälter 15 sind vorzugsweise vertikal, also übereinander bzw. aufeinander, stapelbar ausgebildet. Dazu können die Behälter 15 z.B. auf der Unterseite der Bodenwand 26 und/oder an den der Bodenwand 26 zugewandten Rändern der Seitenwände 21, 22 und/oder der Stirnwände 23, 24 entsprechende Kanten, Nasen, Vorsprünge oder dergleichen aufweisen. In weiteren bevorzugten Ausführungsformen der Behälter 15 ist mindestens eine der Seitenwände 21, 22 mindestens teilweise transparent ausgebildet. Insbesondere die der Bedienperson zugewandte Seitenwand 21 oder 22 ist nahezu vollständig transparent ausgebildet. In weiteren Ausgestaltungen können alle Seitenwände 21, 22 und Stirnwände 23, 24 transparent ausgebildet sein.

Die Höhe aller Seitenwände 21, 22 und Stirnwände 23, 24 kann gleich ausgebildet sein. In einer bevorzugten Ausführungsform sind zumindest die Stirnwände 23, 24 unterschiedlich hoch ausgebildet. Vorzugsweis ist die in Transportrichtung T bzw. T_{R} vorauslaufende Stirnwand 23 oder 24 niedriger ausgebildet als die nachlaufende Stirnwand 24 oder 23. Der kürzeren Stirnwand 23 oder 24 ist am freien Ende, das dem Produktmassenstrom 12 zugewandt ist, eine Leithilfe 27 zugeordnet. In der Figur 9 ist rein schematisch eine solche Leithilfe 27 dargestellt, die vorzugsweise eine abgerundete, kugelförmige Umfangsfläche aufweist, damit möglicherweise auf die freien Kanten der Stirnwände 23, 24 fallende Artikel 11 schonend in den benachbarten Aufnahmeraum eines Behälters 15 geleitet werden. Vorzugsweise ist der Behälter 15 universell zum Einsatz in allen Ausführungsformen der Anordnung 10 ausgebildet und eingerichtet.

Um die Volumenströme auf dem Förderelement 13, das Füllniveau in den Behältern 15 und weitere für das Befüllen oder Entleeren der Behälter 15 und/oder das Bilden eines kontinuierlichen Produktmassenstroms 12 relevante Aspekte noch individueller und präziser steuern und/oder regeln zu können, sind im Bereich des ersten Förderelementes 13 zum Fördern des kontinuierlichen Produktmassenstroms 12 Detektionsmittel 28 zum Detektieren des Volumenstroms des kontinuierlichen Produktmassenstroms 12 angeordnet. Diese Detektionsmittel 28, beispielsweise Sensoren, sind vorzugsweise im Bereich der Oberführung 17 eingangsseitig des Kanals 19 angeordnet. Zusätzlich zu den Signalen der Sensoren können auch noch Taktsignale einer vorgeordneten Station verwendet werden, um die Artikelanzahl pro Zeiteinheit zu erfassen.

Die Oberführung 17 selbst ist wahlweise als feste Führung oder als feste Führung mit einer ausgangsseitig gelenkigen Klappe oder als feste Führung mit einem ausgangsseitig flexiblen Element oder als antreibbare Kette ausgebildet. Die geometrische Ausgestaltung der Oberführung 17 kann variieren, was Einfluss auf das Füllniveau in den Behältern 15 haben kann. Auch kann das Gewicht der Oberführung 17 variieren, was ebenfalls zur Steuerung des Füllniveaus der Behälter 15 beitragen kann.

Bezüglich der Ausbildung der Unterführung 18 gibt es mehrere explizit dargestellte Ausführungsformen. Bei der Anordnung 10 gemäß Figur 1 ist die Unterführung 18 als geschlitztes Leitelement 29 (siehe z.B. Figur 3) ausgebildet. Das Leitelement 29 erstreckt sich bis in den Bereich der Bodenwand 26 des Behälters 15. Die schlitzartige Ausbildung des Leitelementes 29 korrespondiert zur schlitzartigen Ausbildung der in Transportrichtung T bzw. T_{R} weisenden Stirnwände 23, 24, derart, dass ein kollisionsfreies Fördern der Behälter durch das Leitelement 29 gewährleistet ist. Die Schlitze und die die Schlitze begrenzenden Stege sind so versetzt zueinander angeordnet, dass das Leitelement 29 quasi durch die Behälter 15 kämmen kann. In der dargestellten Ausführungsform der Figuren 1 bis 3 weisen die Stirnwände 23, 24 jeweils zwei Schlitze auf, durch die so genannte Zinken 30 des Leitelementes 29 hindurch geführt werden können. In jedem Fall ist das Leitelement 29 an die Form der Öffnung, der Ausnehmung, des Schlitzes bzw. der Schlitze in den Stirnwänden 23, 24 angepasst. Anders ausgedrückt passen Ausbildung/Formgebung des Leitelementes 29 einerseits und Behälter 15 bzw. schlitzartige Ausnehmung der Stirnwände 23, 24 andererseits derart zueinander, dass das Leitelement 29, obwohl es in die Behälter 15 bzw. den Aufnahmeraum ragt, der kontinuierlichen Förderung des Behälters 15 nicht im Wege steht.

Bei den Anordnungen 10 gemäß der Figuren 4 und 6 ist die Unterführung 18 als verkürztes Leitelement 31 ausgebildet. Mit der Verkürzung wird ausgedrückt, dass das Leitelement 31 bzw. dessen freies Ende oberhalb der darunter geförderten Behälter 15 endet, derart, dass der Behälter 15 kollisionsfrei unterhalb des Leitelementes 31 förderbar ist. Das Leitelement 31 erstreckt sich allerdings ebenso wie in der Ausführungsform gemäß Figur 1 bis in den Bereich der Bodenwand 26 des Behälters 15. Das verkürzte Leitelement 31 kann ein einfaches Blech sein. Andere übliche Leitelemente sind aber ebenfalls einsetzbar. Die Unterführung 18, also sämtliche Leitelemente 29, 31 aller Ausführungsformen können auch als angetriebene Bänder oder dergleichen ausgebildet sein, um den aus den Portionen 16 der Behälter 15 gebildeten Produktmassenstrom 12 aus der unteren Transportebene E_{U} durch den Kanal 19 in die obere Transportebene E_{O} zu fördern.

Wie bereits erwähnt, ist die Bodenwand 26 der Behälter 15 optional bewegbar zum Grundkörper 25 ausgebildet. Diese Ausbildung der Behälter 15 ist insbesondere für die Ausführungsformen der Anordnung 10 gemäß der Figuren 4 und 6 von Bedeutung. Dem Förderelement 14 zum Fördern der Behälter 15 sind Mittel 32 zum Ausüben einer Relativbewegung zwischen der Bodenwand 26 des Behälters 15 und dem Grundkörper 25 des Behälters 15 zugeordnet. Dabei kann es sich z.B. um pneumatische Stempel 33 handeln. Andere übliche Betätigungsorgane sind aber ebenfalls einsetzbar. Die Stempel 33 sind wahlweise zum Absenken und Anheben der Bodenwand 26 relativ zum Grundkörper 25 des Behälters 15 ausgebildet und eingerichtet. Vorzugsweise laufen die Stempel 33 mit dem Förderelement 14 umlaufend mit. Die Stempel 33 können vorzugsweise einzelnd angesteuert sein.

Im Folgenden wird das erfindungsgemäße Verfahren anhand der Zeichnung näher erläutert:
Das erfindungsgemäße Verfahren wird beispielhaft in der Transportrichtung T zum Portionieren/Diskretisieren des Produktmassenstroms 12 beschrieben.

Das Verfahren dient zum Fördern eines aus stabförmigen Artikeln 11 der Tabak verarbeitenden Industrie gebildeten Produktmassenstroms 12 unter Beibehaltung der ursprünglichen Struktur und des ursprünglichen Querschnitts des zugeführten Produktmassenstroms 12. Zunächst wird der Produktmassenstroms 12 kontinuierlich in vorzugsweise horizontaler oder leicht geneigter (Neigung vorzugsweise kleiner 45°) Transportrichtung T auf dem ersten Förderelement 13 in der Transportebene E_{O} gefördert. Die Behältern 15 werden kontinuierlich in (im Wesentlichen) horizontaler Transportrichtung T auf dem zweiten Förderelement 14 in der Transportebene E_{U} unterhalb des Produktmassenstroms 12 gefördert, und zwar mit im Wesentlichen gleicher Förderrichtung wie der Produktmassenstrom 12. Das Befüllen der diskreten Behälter 15 erfolgt während des kontinuierlichen Transports von Behältern 15 und Produktmassenstrom 12 über den Kanal 19, der die obere Transportebene E_{O} mit der unteren Transportebene E_{U} verbindet, so dass der Produktmassenstrom 12 in vorgebbare gleich große Portionen 16 aufgeteilt und in die diskreten Behälter 15 gefüllt wird. Die Portionen 16 in den Behältern 15 bilden nach der vollständigen Befüllung derselben quasi den auf dem oberen Förderelement 13 liegenden Produktmassenstrom 12 in Struktur und Querschnitt identisch nach, nämlich als diskretisierten und in Portionen 16 innerhalb der Behälter 15 liegenden Produktmassenstrom 20 auf dem Förderelement14, der bis auf die den Produktmassenstrom 20 unterteilenden Stirnwände 23, 24 der Behälter 15 unverändert zum Produktmassenstrom 12 ist.

In umgekehrter Reihenfolge, also reversibel in Transportrichtung T_{R}, können mehrere der Behälter 15 unter Bildung eines kontinuierlichen Produktmassenstroms 12 aus den Portionen 16 auch entleert werden.

In der Ausführungsform gemäß Figur 1 werden zum Diskretisieren bzw. Portionieren des kontinuierlichen Produktmassenstroms 12 die leeren Behälter 15 während der Förderung mit dem Produktmassenstrom 12 befüllt, indem die Behälter 15 in horizontaler Richtung gefördert werden. Dabei tauchen die Behälter 15 horizontal in den durch den Kanal 19 von der Transportebene E_{O} in die Transportebene E_{U} geführten Produktmassenstrom 12 ein und werden währenddessen befüllt. Das Eintauchen der Behälter 15 wird dadurch ermöglicht, dass die Stirnwände 23, 24 vertikal geschlitzt sind und der Produktmassenstrom 12 auf seiner Unterseite durch das passend dazu ausgebildete Leitelement 29 bis auf die Bodenwand 26 geführt wird. Der Produktmassenstrom 12 wird dadurch ohne jede Fallhöhe schonend auf der Bodenwand 26 abgelegt, die unter dem Leitelement 29 quasi weitergefördert wird, so dass die Behälter 15 durch den nachströmenden Produktmassenstrom 12 nach und nach gefüllt werden.

In der Ausführungsform gemäß Figur 4 werden zum Diskretisieren bzw. Portionieren des kontinuierlichen Produktmassenstroms 12 die leeren Behälter 15 während der Förderung mit dem Produktmassenstrom 12 befüllt, indem der kontinuierliche Produktmassenstrom 12 durch den Kanal 19 von der Transportebene E_{O} auf die zunächst angehobenen Bodenwände 26 der sich in Transportrichtung T bewegenden Behälter 15 abgelegt und mitgefördert wird. Dazu haben die Mittel 32 die Bodenwände 26 jeweils in eine obere Position gebracht. Dadurch, dass das Leitelement 31 in der Übergabeposition bis auf die Bodenwand 26 reicht, wird der Produktmassenstrom 12 ohne Fallhöhe schonend auf der jeweiligen Bodenwand 26 abgelegt. Dann werden allmählich die Bodenwände 26 abgesenkt, indem die Stempel 33 aus einer oberen Abholposition in eine untere Füllposition bewegt werden, bis sich die Bodenwände 26 etwa in der unteren Transportebene E_{U} befinden, wobei die Behälter 15 während des Absenkens der Bodenwände 26 weiterhin horizontal gefördert werden. Durch das Absenken der Bodenwände 26 werden die Behälter 15 gefüllt.

In der Ausführungsform gemäß Figur 6 werden zum Diskretisieren bzw. Portionieren des kontinuierlichen Produktmassenstroms 12 die leeren Behälter 15 während der Förderung mit dem Produktmassenstrom 12 befüllt, indem der kontinuierliche Produktmassenstrom 12 durch den Kanal 19 von der Transportebene E_{O} auf die sich in Transportrichtung T bewegenden Bodenwände 26 in der Transportebene E_{U} abgelegt und mitgenommen wird. Dann werden die Grundkörper 25 der Behälter 15 durch die Stempel 33 aus einer unteren Warteposition in eine obere Füllposition angehoben, so dass die Stirnwände 23, 24 des Grundkörpers 25 in den kontinuierlichen und auf der Bodenwand 26 liegenden Produktmassenstrom 12 eintauchen und diesen Diskretisieren bzw. Portionieren. Durch das Anheben der Grundkörper 25 werden die Behälter 15 gefüllt. Dabei hat sich als vorteilhaft erwiesen, die Hubbewegung der Grundkörper 25 in zwei Schritten durchzuführen, um eine gleichmäßige und möglichst horizontale Oberfläche des Produktmassenstroms 20 zu erreichen. Während des ersten Schrittes wird der Grundkörper 25 um ca. 85% des gesamten Hubweges angehoben, so dass die Stirnwände 23, 24 noch nicht vollständig eintauchen. Währenddessen wird die Oberfläche des Produktmassenstroms durch eine mitlaufende Kette oder dergleichen egalisiert, so dass oberhalb der eintauchenden Stirnwände 23, 24 keine Berge/Anhäufungen entstehen können. Im zweiten Schritt wird dann der verbleibende Hubweg von ca. 15% ausgeführt, ohne dass eine Oberführung verwendet wird. So wird verhindert, dass sich einzelne Artikel zwischen Stirnwand 23, 24 und Oberführung einklemmen können.

Die Geschwindigkeit des unteren Förderelementes 14, das grundsätzlich mit der im Wesentlichen gleichen Geschwindigkeit wie das obere Förderelement 13 angetrieben wird, kann mindestens temporär geringfügig erhöht werden. Ein Beispiel für ein kurzzeitiges Beschleunigen des Förderelementes 14 zum Fördern der Behälter 15 bei der Ausführungsform gemäß Figur 1 liegt darin, die Behälter 15 beim Durchtauchen der Stirnwände 23, 24 durch den aus dem Kanal 19 strömenden Produktmassenstrom 14 geringfügig schneller anzutreiben, um den Bereich, in dem keine Artikel 11 in den Behälter 15 geleitet werden können, bzw. die Artikel 11 auf die freien Kanten der Stirnwände 23, 24 fallen würden, möglichst zügig weiter zu fördern. Ein weiteres Beispiel einer temporären Erhöhung der Antriebsgeschwindigkeit des unteren Förderelementes 14 zum Fördern der Behälter 15 existiert am Beispiel der Ausführungsform gemäß Figur 6. Dadurch, dass die Stirnwände 23, 24 in den diskretisierten Produktmassenstrom 20 eintauchen, erfolgt eine Volumenverdrängung gegenüber dem kontinuierlichen Produktmassenstrom 12. Um ausreichend Raum für die eintauchenden Stirnwände 23, 24 zu schaffen, wird der untere Förderer 14 mindestens zeitweise geringfügig schneller angetrieben als das obere Förderelement 13.

## Patentansprüche

1. Anordnung (10), ausgebildet und eingerichtet zum Fördern eines aus stabförmigen Artikeln (11) der Tabak verarbeitenden Industrie gebildeten Produktmassenstroms (12, 20) unter Beibehaltung der ursprünglichen Struktur und des ursprünglichen Querschnitts des zugeführten Produktmassenstroms (12), umfassend ein erstes kontinuierlich und umlaufend angetriebenes Förderelement (13) zum Fördern des Produktmassenstroms (12) in vorzugsweise horizontaler oder leicht geneigter Transportrichtung T bzw. T_{R}, ein zweites kontinuierlich und umlaufend angetriebenes Förderelement (14) zum Fördern von Behältern (15) in horizontaler Transportrichtung T bzw. T_{R}, wobei die beiden Förderelemente (13, 14) im Wesentlichen die gleiche Förderrichtung aufweisen und das zweite Förderelement (14) zum Fördern der Behälter (15) in einer Transportebene E_{U} unterhalb der Transportebene E_{O} des ersten Förderelementes (13) zum Fördern des Produktmassenstroms (12) angeordnet ist, mehrere diskrete Behälter (15) zum Aufnehmen oder Abgeben von Portionen (16) des Produktmassenstroms (12), und einen durch eine Oberführung (17) und eine Unterführung (18) gebildeten Kanal (19) zum Leiten des Produktmassenstroms (12) aus der Transportebene E_{O} in die Transportebene E_{U} oder umgekehrt, **dadurch gekennzeichnet, dass** der Kanal (19) und die Behälter (15) derart konstruktiv aufeinander abgestimmt sind, dass das Befüllen oder Entleeren der Behälter (15) während des kontinuierlichen Transports von Behältern (15) und Produktmassenstrom (12) gewährleistet ist, wobei die Behälter (15) durch einen aus zwei Seitenwänden (21, 22) und zwei in Transportrichtung T bzw. T_{R} weisenden Stirnwänden (23, 24) gebildeten Grundkörper (25) sowie eine Bodenwand (26) zur Bildung eines Aufnahmeraums für die stabförmigen Artikel (11) gekennzeichnet sind, wobei die Stirnwände (23, 24) mindestens teilweise offen ausgebildet sind, nämlich geschlitzt, und wobei die Unterführung (18) als geschlitztes Leitelement (29) ausgebildet ist und sich bis in den Bereich einer Bodenwand (26) des Behälters (15) erstreckt, wobei die schlitzartige Ausbildung des Leitelementes (29) zur schlitzartigen Ausbildung der in Transportrichtung T bzw. T_{R} weisenden Stirnwände (23, 24) des Behälters (15) korrespondiert, derart, dass ein kollisionsfreies Fördern der Behälter (15) durch das Leitelement (29) gewährleistet ist.

2. Anordnung nach Anspruch 1, **dadurch gekennzeichnet, dass** die Fördergeschwindigkeiten der beiden Förderelemente (13, 14) und deren Geschwindigkeitsvektoren im Wesentlichen gleich sind.

3. Anordnung nach Anspruch 1 oder 2, **dadurch gekennzeichnet, dass** die Behälter (15) bündig aneinander liegend in Transportrichtung T bzw. T_{R} hintereinander angeordnet sind.

4. Anordnung nach einem der Ansprüche 1 bis 3, **dadurch gekennzeichnet, dass** das zweite Förderelement (14) zum Fördern der Behälter (15) und/oder das erste Förderelement (13) zum Fördern des Produktmassenstroms (12) in ihren Fördergeschwindigkeiten und Förderrichtungen steuer- und/oder regelbar sind.

5. Anordnung nach einem der Ansprüche 1 bis 4, **dadurch gekennzeichnet, dass** im Bereich des ersten Förderelementes (13) zum Fördern des Produktmassenstroms (12), vorzugsweise im Bereich der Oberführung (17), Detektionsmittel (28) zum Detektieren des Volumenstroms angeordnet sind.

6. Anordnung nach einem der Ansprüche 1 bis 5, **dadurch gekennzeichnet, dass** die Oberführung (17) wahlweise als feste Führung oder als feste Führung mit einer ausgangsseitig gelenkigen Klappe oder als feste Führung mit einem ausgangsseitig flexiblen Element oder als antreibbare Kette ausgebildet ist.

7. Anordnung nach einem der Ansprüche 1 bis 6, **dadurch gekennzeichnet, dass** dem Förderelement (14) zum Fördern der Behälter (15) Mittel (32) zum Ausüben einer Relativbewegung zwischen einer Bodenwand (26) des Behälters (15) und dem durch Seitenwände (21, 22) und Stirnwände (23, 24) gebildeten Grundkörper (25) des Behälters (15) zugeordnet sind.

8. Anordnung nach Anspruch 7, **dadurch gekennzeichnet, dass** das Mittel (32) zum Absenken der Bodenwand (26) des Behälters (15) relativ zum Grundkörper (25) ausgebildet und eingerichtet ist.

9. Anordnung nach Anspruch 7 oder 8, **dadurch gekennzeichnet, dass** das Mittel (32) zum Anheben des Grundkörpers (25) relativ zur Bodenwand (26) ausgebildet und eingerichtet ist.

10. Anordnung nach einem der Ansprüche 1 bis 9, **dadurch gekennzeichnet, dass** die Höhe des Behälters (15) bzw. des Aufnahmeraums im Wesentlichen der Höhe des zu portionierenden bzw. des zu bildenden Produktmassenstroms (12), nämlich insbesondere 80-120mm, entspricht.

11. Anordnung nach einem oder mehreren der Ansprüche 1 bis 10, **dadurch gekennzeichnet, dass** die Bodenwand (26) relativ zum Grundkörper (25) entlang von Führungen bewegbar ausgebildet ist.

12. Anordnung nach einem der Ansprüche 1 bis 11, **dadurch gekennzeichnet, dass** die Behälter (15) vertikal stapelbar ausgebildet sind.

13. Anordnung nach einem der Ansprüche 1 bis 12, **dadurch gekennzeichnet, dass** mindestens eine der Seitenwände (21, 22) mindestens teilweise transparent ausgebildet ist.

14. Anordnung nach einem der Ansprüche 1 bis 13, **dadurch gekennzeichnet, dass** die beiden Stirnwände (23, 24) unterschiedlich hoch ausgebildet sind und der kürzeren Stirnwand (23 oder 24) am freien Ende eine Leithilfe (27) zugeordnet ist.

15. Verfahren zum Fördern eines aus stabförmigen Artikeln (11) der Tabak verarbeitenden Industrie gebildeten Produktmassenstroms (12) unter Beibehaltung der ursprünglichen Struktur und des ursprünglichen Querschnitts des zugeführten Produktmassenstroms (12) insbesondere mit einer Anordnung nach einem oder mehreren der Ansprüche 1 bis 14, mit den Schritten:
- kontinuierliches Fördern eines Produktmassenstroms (12) in vorzugsweise horizontaler oder leicht geneigter Transportrichtung T auf einem ersten Förderelement (13) in der Transportebene E_{O},
- kontinuierliches Fördern von Behältern (15) in horizontaler Transportrichtung T auf einem zweiten Förderelement (14) in der Transportebene E_{U} unterhalb des Produktmassenstroms (12) und mit im Wesentlichen gleicher Förderrichtung wie der Produktmassenstrom (12),
**gekennzeichnet durch** das Befüllen der diskreten Behälter (15) während des kontinuierlichen Transports von Behältern (15) und Produktmassenstrom (12) über einen Kanal (19), der die obere Transportebene E_{O} mit der unteren Transportebene E_{U} verbindet, so dass in Transportrichtung T der Produktmassenstrom (12) in vorgebbare gleich große Portionen (16) aufgeteilt und in die diskreten Behälter (15) gefüllt wird, wobei zum Diskretisieren bzw. Portionieren des kontinuierlichen Produktmassenstroms (12) die leeren Behälter (15) während der Förderung mit dem Produktmassenstrom (12) befüllt werden, indem die Behälter (15) in horizontaler Richtung gefördert, dabei horizontal in den durch den Kanal (19) von der Transportebene E_{O} in die Transportebene E_{U} geführten Produktmassenstrom (12) eintauchen und währenddessen befüllt werden.

## Claims

1. Arrangement (10) configured and adapted for conveying a product mass flow (12, 20) formed of rod-shaped articles (11) of the tobacco processing industry while retaining the original structure and original cross section of the product mass flow (12) being supplied, comprising a first conveyor element (13), driven continually and in a circulating manner, for conveying the product mass flow (12) in a preferably horizontal or slightly tilted transport direction T or T_{R}, a second conveyor element (14), driven continually and in a circulating manner, for conveying containers (15) in a horizontal transport direction T or T_{R}, wherein the two conveyor elements (13, 14) having substantially the same conveyance direction and the second conveyor element (14) for conveying the containers (15) being arranged in a transport plane E_{U} below the transport plane E_{O} of the first conveyor element (13) for conveying the product mass flow (12), a plurality of discrete containers (15) for receiving or dispensing portions (16) of the product mass flow (12), and a channel (19), formed by an upper guide (17) and a lower guide (18), for routing the product mass flow (12) out of the transport plane E_{O} into the transport plane E_{U} or vice versa, **characterised in that** the channel (19) and the containers (15) are structurally adapted to one another such as to guarantee that the containers (15) are filled or emptied while containers (15) and the product mass flow (12) are being continually transported, wherein the containers (15) being **characterised by** a main body (25) formed out of two side walls (21, 22) and two end walls (23, 24) pointing in the transport direction T or T_{R}, and by a bottom wall (26) for forming a receiving space for the rod-shaped articles (11), wherein the end walls (23, 24) being formed in an open manner, namely being slotted, at least in part, and the lower guide (18) being in the form of a slotted routing element (29) and extending as far as into the region of a bottom wall (26) of the container (15), the slot-like configuration of the routing element (29) corresponding to the slot-like configuration of the end walls (23, 24) of the container (15) that point in the transport direction T or T_{R}, in such a way as to guarantee that the containers (15) are conveyed by the routing element (29) without any collisions.

2. Arrangement according to claim 1, **characterised in that** the conveyance speeds of the two conveyor elements (13, 14) and the speed vectors thereof are substantially the same.

3. Arrangement according to claim 1 or claim 2, **characterised in that** the containers (15) are arranged one behind the other in the transport direction T or T_{R} so as to abut each other in a flush manner.

4. Arrangement according to any of claims 1 to 3, **characterised in that** the conveyance speeds and conveyance directions of the second conveyor element (14) for conveying the containers (15) and/or of the first conveyor element (13) for conveying the product mass flow (12) can be controlled and/or regulated.

5. Arrangement according to any of claims 1 to 4, **characterised in that** detection means (28) for detecting the volume flow rate are arranged in the region of the first conveyor element (13) for conveying the product mass flow (12), preferably in the region of the upper guide (17).

6. Arrangement according to any of claims 1 to 5, **characterised in that** the upper guide (17) is optionally in the form of a fixed guide, a fixed guide having a hinged flap at the output thereof, or a fixed guide having a flexible element at the output thereof, or a drivable chain.

7. Arrangement according to any of claims 1 to 6, **characterised in that** means (32) for performing a relative movement between a bottom wall (26) of the container (15) and the main body (25) of the container (15), said main body being formed by side walls (21, 22) and end walls (23, 24), are assigned to the conveyor element (14) for conveying the containers (15).

8. Arrangement according to claim 7, **characterised in that** the means (32) is configured and adapted for lowering the bottom wall (26) of the container (15) relative to the main body (25).

9. Arrangement according to claim 7 or claim 8, **characterised in that** the means (32) is configured and adapted for raising the main body (25) relative to the bottom wall (26).

10. Arrangement according to any of claims 1 to 9, **characterised in that** the height of the container (15) or of the receiving space corresponds substantially to the height of the product mass flow (12) that is to be portioned out or formed, namely in particular 80-120 mm.

11. Arrangement according to one or more of claims 1 to 10, **characterised in that** the bottom wall (26) is configured to be movable relative to the main body (25) along guides.

12. Arrangement according to any of claims 1 to 11, **characterised in that** the containers (15) are configured to be vertically stackable.

13. Arrangement according to any of claims 1 to 12, **characterised in that** at least one of the side walls (21, 22) is configured to be transparent at least in part.

14. Arrangement according to any of claims 1 to 13, **characterised in that** the two end walls (23, 24) are configured to be of different heights, and a routing aid (27) is assigned to the shorter end wall (23 or 24) at the free end thereof.

15. Method for conveying a product mass flow (12) formed of rod-shaped articles (11) of the tobacco processing industry while retaining the original structure and original cross section of the product mass flow (12) being supplied, in particular using an arrangement according to one or more of claims 1 to 14, comprising the steps of:
- continually conveying a product mass flow (12) in a preferably horizontal or slightly tilted transport direction T on a first conveyor element (13) in the transport plane E_{O},
- continually conveying containers (15) in a horizontal transport direction T on a second conveyor element (14) in the transport plane E_{U} below the product mass flow (12) and in substantially the same conveyance direction as the product mass flow (12),
**characterised by** filling the discrete containers (15) while containers (15) and the product mass flow (12) are being continually transported via a channel (19) that connects the upper transport plane E_{O} to the lower transport plane E_{U}, such that in the transport direction T the product mass flow (12) is divided into predeterminable equal-sized portions (16) and filled into the discrete containers (15), wherein the empty containers (15) being filled with the product mass flow (12) during the conveyance, in order to discretise or portion out the continual product mass flow (12), by the containers (15) being conveyed in the horizontal direction and, in the process, horizontally entering the product mass flow (12) guided through the channel (19) from the transport plane E_{O} into the transport plane E_{U} and being filled during this process.

## Revendications

1. Agencement (10), configuré et adapté pour acheminer un flux massique de produits (12, 20) formé d'articles en forme de tige (11) de l'industrie de transformation du tabac, en conservant la structure initiale et la section transversale initiale du flux massique de produits (12) amené, comprenant un premier élément d'acheminement (13) entraîné en continu et en rotation pour acheminer le flux massique de produits (12) dans une direction de transport de préférence horizontale ou légèrement inclinée T ou T_{R}, un deuxième élément d'acheminement (14) entraîné en continu et en rotation pour acheminer des récipients (15) dans la direction de transport horizontale T ou T_{R}, les deux éléments d'acheminement (13, 14) présentant essentiellement la même direction d'acheminement et le deuxième élément d'acheminement (14) pour acheminer les récipients (15) étant agencé dans un plan de transport E_{U} en dessous du plan de transport E_{O} du premier élément d'acheminement (13) pour acheminer le flux massique de produits (12), plusieurs récipients discrets (15) pour recevoir ou distribuer des portions (16) du flux massique de produits (12), et un canal (19) formé par un guide supérieur (17) et un guide inférieur (18) pour guider le flux massique de produits (12) du plan de transport E_{O} dans le plan de transport E_{U} ou inversement, **caractérisé en ce que** le canal (19) et les récipients (15) sont accordés les uns aux autres par construction de telle sorte que le remplissage ou le vidage des récipients (15) est garanti pendant le transport continu des récipients (15) et du flux massique de produits (12), les récipients (15) étant **caractérisés par** un corps de base (25) formé par deux parois latérales (21, 22) et deux parois frontales (23, 24) orientées dans la direction de transport T ou T_{R}, ainsi qu'une paroi de fond (26) pour former un espace de réception pour les articles en forme de tige (11), les parois frontales (23, 24) étant configurées au moins partiellement ouvertes, à savoir fendues, et le guide inférieur (18) étant configuré sous forme d'élément de conduite fendu (29) et s'étendant jusque dans la zone d'une paroi de fond (26) du récipient (15), la configuration en forme de fente de l'élément de conduite (29) correspondant à la configuration en forme de fente des parois frontales (23, 24) du récipient (15) orientées dans la direction de transport T ou T_{R}, de telle sorte qu'un acheminement sans collision des récipients (15) est garanti par l'élément de conduite (29).

2. Agencement selon la revendication 1, **caractérisé en ce que** les vitesses d'acheminement des deux éléments d'acheminement (13, 14) et leurs vecteurs de vitesse sont essentiellement égaux.

3. Agencement selon la revendication 1 ou 2, **caractérisé en ce que** les récipients (15) sont agencés les uns derrière les autres, affleurant les uns les autres, dans la direction de transport T ou T_{R}.

4. Agencement selon l'une quelconque des revendications 1 à 3, **caractérisé en ce que** le deuxième élément d'acheminement (14) pour acheminer les récipients (15) et/ou le premier élément d'acheminement (13) pour acheminer le flux massique de produits (12) sont commandables et/ou réglables dans leurs vitesses d'acheminement et leurs directions d'acheminement.

5. Agencement selon l'une quelconque des revendications 1 à 4, **caractérisé en ce que** des moyens de détection (28) sont agencés dans la zone du premier élément d'acheminement (13) pour acheminer le flux massique de produits (12), de préférence dans la zone du guide supérieur (17), pour détecter le débit volumique.

6. Agencement selon l'une quelconque des revendications 1 à 5, **caractérisé en ce que** le guide supérieur (17) est configuré au choix sous forme de guide fixe ou sous forme de guide fixe avec un volet articulé côté sortie ou sous forme de guide fixe avec un élément flexible côté sortie ou sous forme de chaîne pouvant être entraînée.

7. Agencement selon l'une quelconque des revendications 1 à 6, **caractérisé en ce que** des moyens (32) pour exercer un mouvement relatif entre une paroi de fond (26) du récipient (15) et le corps de base (25) du récipient (15) formé par des parois latérales (21, 22) et des parois frontales (23, 24) sont associés à l'élément d'acheminement (14) pour acheminer les récipients (15).

8. Agencement selon la revendication 7, **caractérisé en ce que** le moyen (32) est configuré et adapté pour abaisser la paroi de fond (26) du récipient (15) par rapport au corps de base (25).

9. Agencement selon la revendication 7 ou 8, **caractérisé en ce que** le moyen (32) est configuré et adapté pour soulever le corps de base (25) par rapport à la paroi de fond (26).

10. Agencement selon l'une quelconque des revendications 1 à 9, **caractérisé en ce que** la hauteur du récipient (15) ou de l'espace de réception correspond essentiellement à la hauteur du flux massique de produits (12) à diviser en portions ou à former, à savoir notamment 80 à 120 mm.

11. Agencement selon une ou plusieurs des revendications 1 à 10, **caractérisé en ce que** la paroi de fond (26) est configurée pour être mobile par rapport au corps de base (25) le long de guides.

12. Agencement selon l'une quelconque des revendications 1 à 11, **caractérisé en ce que** les récipients (15) sont configurés pour être empilables verticalement.

13. Agencement selon l'une quelconque des revendications 1 à 12, **caractérisé en ce qu'**au moins une des parois latérales (21, 22) est configurée au moins partiellement transparente.

14. Agencement selon l'une quelconque des revendications 1 à 13, **caractérisé en ce que** les deux parois frontales (23, 24) sont configurées de hauteurs différentes et un auxiliaire de conduite (27) est associé à l'extrémité libre à la paroi frontale la plus courte (23 ou 24).

15. Procédé d'acheminement d'un flux massique de produits (12) formé d'articles en forme de tige (11) de l'industrie de transformation du tabac, en conservant la structure initiale et la section transversale initiale du flux massique de produits (12) amené, notamment avec un agencement selon une ou plusieurs des revendications 1 à 14, avec les étapes :
- l'acheminement continu d'un flux massique de produits (12) dans une direction de transport T de préférence horizontale ou légèrement inclinée sur un premier élément d'acheminement (13) dans le plan de transport Eo,
- l'acheminement continu de récipients (15) dans une direction de transport horizontale T sur un deuxième élément d'acheminement (14) dans le plan de transport E_{U} en dessous du flux massique de produits (12) et avec essentiellement la même direction d'acheminement que le flux massique de produits (12),
**caractérisé par** le remplissage des récipients discrets (15) pendant le transport continu des récipients (15) et du flux massique de produits (12) via un canal (19) qui relie le plan de transport supérieur E_{O} au plan de transport inférieur E_{U}, de telle sorte que, dans la direction de transport T, le flux massique de produits (12) est réparti en portions (16) de taille égale pouvant être prédéfinies et est rempli dans les récipients discrets (15) ; pour la discrétisation ou la division en portions du flux massique de produits (12) continu, les récipients vides (15) étant remplis pendant l'acheminement avec le flux massique de produits (12) par le fait que les récipients (15) sont acheminés en direction horizontale, plongent horizontalement dans le flux massique de produits (12) guidé par le canal (19) du plan de transport E_{O} dans le plan de transport E_{U} et sont remplis pendant ce temps.
